# EUROPÄISCHE PATENTSCHRIFT

(11) **EP 1 224 430 B1**
(45) Veröffentlichungstag und Bekanntmachung des Hinweises auf die Patenterteilung: **21.04.2004**
(21) Anmeldenummer: 00981215.7
(22) Anmeldetag: 25.10.2000
(51) Int. Cl.: F41A 9/28, F41C 3/14

(54) **REVOLVER-HANDFEUERWAFFE**
REVOLVER-TYPE SMALL ARM
ARME DE POING DE TYPE REVOLVER

(30) Priorität: 29.10.1999 DE 29919092 U
(43) Veröffentlichungstag der Anmeldung: 24.07.2002
(73) Patentinhaber: Heckler & Koch GmbH, 78727 Oberndorf/Neckar (DE)
(72) Erfinder: BRANDL, Rudolf, 72175 Dornhan-Weiden (DE)
(74) Vertreter: Turi, Michael, Dipl.-Phys.
(86) Internationale Anmeldenummer: PCT/EP2000/010514
(87) Internationale Veröffentlichungsnummer: WO 2001/033156

(56) Entgegenhaltungen:
- EP-A- 0 833 121
- DE-C- 213 107
- US-A- 2 101 148
- US-A- 2 150 914

## Beschreibung

Die Erfindung betrifft eine Revolver-Handfeuerwaffe mit einer Trommel, die von Schuß zu Schuß eine Drehung um ihre Längsachse ausführt, und einem Stoßboden, der die in der Trommel befindlichen Patronen von hinten her abstützt, gemäß dem Oberbegriff des Anspruchs 1.

Bei dieser Drehung gleiten die Patronenböden der Patronenhülsen über den Stoßboden, der deshalb eben, sauber und hindernisfrei sein muß. Ein reißendes Zündkapsel, dessen Material in die Bohrung des Schlagbolzens eingreift, macht die Waffe unbrauchbar. Allerdings ist ein solcher Fall äußerst selten. Häufiger ist das Eindringen von Sand in die Waffe; gerät ein feines Sandkorn beim Schuß zwischen Stoßboden und Patronenboden, dann preßt es sich in die Materialien ein und hemmt die Drehung der Trommel. Die Hand des Schützen muß dann die Trommel ergreifen und deren Drehung unterstützen.

Wenn es sich bei der Waffe um eine Großwildbüchse handelt, ist die Zuverlässigkeit, mit der ein zweiter Schuß abgegeben werden kann, bisweilen lebenswichtig. Gleiches gilt für eine Verteidigungswaffe.

Bei modernen Trommelrevolvern ist die Trommel meist seitlich ausschwenkbar. Dies hat den Nachteil, daß die leeren Patronenhülsen beim Ausschwenken der Trommel des Stoßboden entlanggleiten müssen, was bei beschädigtem Stoßboden, Sand in der Waffe oder Störungen, wie einem Kapselreißer der voranstehend beschriebenen Art, Schwierigkeiten verursacht.

Will man solche Schwierigkeiten vermeiden, dann kann man vorsehen, daß die Trommel beim Öffnen der Waffe in ihrer ersten Bewegung vom Stoßboden abhebt, wie es etwa bei einem Kipplaufrevolver der Fall ist, oder in historischen Revolvern, bei denen die Trommel axial vom Stoßboden wegbewegt wird.

Bei den relativ leistungsschwachen Revolverpatronen treten Störungen der obengenannten Art selten auf; deshalb baut man aus Kosten- und Gewichtsgründen heutzutage meist Revolver mit starrem Rahmen, in dem die Trommel verbleibt (die Patronenhülsen werden einzeln und Kammer für Kammer ausgeworfen) oder in dem die Trommel seitlich ausschwenkbar ist.

Die Patronenhülse einer leistungsstarken Patrone erfährt dagegen im Patronenlager beim Abschuß eine erhebliche plastische Verformung, die die Patronenhülse so verformt, daß sie eng an die Wände des Patronenlagers angedrückt ist. Die abgeschossene Patronenhülse sitzt dann mit beträchtlicher Vorspannung auf dem Stoßboden auf. Geschieht dies bei einer Revolverwaffe, dann können die verlängerten Patronenhülsen die Drehung der Trommel erheblich erschweren. Die eingangs beschriebenen Störungen werden intensiviert.

Es ist ein Revolver bekannt, bei dem die beschriebenen Störungen nicht auftreten oder stark abgemildert sind (russischer Militärrevolver Typ Nagant), denn zum Zwecke der Gasabdichtung schiebt sich unmittelbar vor jedem Schuß ein den Stoßboden bildender Block gegen die Trommel und drückt sie nach vorne. Bevor sich die Trommel nach dem Schuß weiterdrehen kann, wird zunächst der Block entfernt, so daß die Drehung der Trommel unbehindert erfolgt, da sie nur durch die Kraft einer Feder gegen ein rückwärtiges Abdeckblech gedrückt wird. Diese Bauweise ist jedoch kompliziert und für hohe Patronenleistungen weniger geeignet.

Ansonsten wird der Stoßboden, den die abgeschossenen Patronenhülsen entlangscheuern, lediglich fein geschlichtet oder geschliffen. Für Faustfeuerwaffenpatronen ist dies im allgemeinen auch ausreichend, solange nicht etwa Sand zwischen Stoßboden und Patronenboden gerät. Bei einem Revolvergewehr, das eine moderne Hochleistungs-Jagdpatrone verschießt, genügt es jedoch schon, daß gröberer Staub zwischen Patronenboden und Stoßboden gerät, um die Drehung der Trommel störend zu behindern oder gar unmöglich zu machen.

Aufgabe der Erfindung ist es daher, eine solche Störung zu vermeiden.

Diese Aufgabe wird erfindungsgemäß dadurch gelöst, daß sich der Stoßboden zusammen mit der Trommel um die selbe Achse mitdreht.

Der Stoßboden kann sich mit dem Patronenhülsenboden verklemmen, so stark er will, das ändert nichts an der Leichtgängigkeit, mit der der nächste Schuß erfolgen kann, weil bei der erfindungsgemäßen Waffe während des Schießens keine Relativbewegung zwischen Patronenhülsenboden und Stoßboden erfolgt.

Um auch beim Entladen keine Störungen auftreten zu lassen, erfolgt gemäß einer Ausgestaltung der Erfindung keine parallele Relativbewegung zwischen den Patronenhülsenböden und dem Stoßboden, sondern eine mindestens nahezu senkrechte Bewegung, bei der ein Scheuern oder Klemmen praktisch ausgeschlossen ist.

Dabei ist das altbekannte Kipplaufsystem bevorzugt, bei dem die Trommel zusammen mit dem Lauf gegenüber dem Stoßboden abgekippt wird, wobei der Stoßboden die Kippbewegung von Lauf und Trommel über einen kurzen Winkelbereich begleiten kann, so daß eine Trennung von Stoßboden und Trommel erst dann erfolgt, wenn die Trennfuge zwischen diesen Bauteilen nach einer anfänglichen, gemeinsamen Kippbewegung freiliegt und gegebenenfalls ein Werkzeugeingriff möglich ist, um im Fall von Kapselreißern das Abtrennen des Stoßbodens zu erleichtern.

Der Patronenboden ist bevorzugt nur als Blech ausgebildet, mit Bohrungen, die in der Feuerstellung der Trommel bzw. des Stoßbodens ein Schlagstück zum Zünden der Patrone durch jeweils eine Bohrung im Stoßboden hindurchdringen läßt.

Der Stoßboden kann als runde, ebene Scheibe ausgebildet sein, ist jedoch bevorzugt als eine im wesentlichen ebene Scheibe mit radialen Ausstülpungen vor jedes der Patronenlager ausgebildet, um Gewicht zu sparen.

Die Erfindung ist bei jedem überschweren Revolver oder modernen Revolvergewehr sinnvoll, das für eine starke Jagdpatrone eingerichtet ist. Vorzugsweise ist sie jedoch bei einem Kipplauf-Revolvergewehr zweckmäßig, dessen Trommel zumindest beim Schuß innerhalb einer Abdeckung sitzt und deshalb nicht zum Unterstützen des Ladevorganges von Hand ergriffen und gedreht werden kann, wenn sich die Betätigung über einen Gaskolben oder von Hand als schwergängig erweisen sollte.

Der Gegenstand der Erfindung wird anhand der beigefügten, schematische Zeichnung beispielsweise näher erläutert. In deren einziger Figur ist ein Ausschnitt aus einem Kipplauf-Revolvergewehr aufgeschnitten gezeigt, mit einem Gewehrlauf 1, einer zu diesem parellelen. unter diesem liegenden Trommelachse 2 und einer auf dieser drehbar gelagerten Trommel 3, die mehrere Patronenlager aufweist, von denen das hinter dem Lauf 1 liegene aufgeschnitten gezeigt ist.

Hinter der Trommel 3 und auf der Trommelachse 2 drehbar gelagert ist ein Stoßbodenblech 4 angeordnet, das drei radiale Ausstülpungen aufweist, von denen jede ein Patronenlager von hinten überdeckt. Eine Bohrung zum Durchschlagen des Schlagbolzens ist in jeder Ausstülpung ausgebildet.

Das Stoßbodenblech 4 stützt sich nach hinten auf einem Verschluß-Hinterteil 5 ab.

Beim Öffnen des Gewehres werden Lauf 1 und Trommel 3 gegenüber dem Stoßbodenblech 4 und dem Hinterteil 5 abgekippt, wobei die leeren Hülsen, die sich in den Patronenlagern befinden, ausgezogen werden. Nach Entnahme der Hülsen können neue Patronen eingeführt werden; nach Hochkippen von Lauf 1 und Trommel 3 und Einrasten in das Hinterteil 5 ist das Gewehr wieder schußbereit.

## Patentansprüche

1. Revolver-Handfeuerwaffe mit einer Trommel (3), die von Schuß zu Schuß eine Drehung um ihre Längsachse (Trommelachse 2) ausführt, und einem Stoßboden (4), der die in der Trommel (3) befindlichen Patronen nach hinten abstützt, **dadurch gekennzeichnet, daß** der Stoßboden (4) zusammen mit der Trommel (3) um deren Achse drehbar ist.

2. Waffe nach Anspruch 1, **dadurch gekennzeichnet, daß** der Stoßboden (4) beim Auswerfen von Patronenhülsen im wesentlichen ortsfest in der Waffe verbleibt, und daß die Trommel (3) zum Auswerfen der Patronenhülsen vom Stoßboden (4) abhebt, bevorzugt gegenüber dem Stoßboden (4) abkippbar ist.

3. Waffe nach einem der Ansprüche 1 oder 2, **dadurch gekennzeichnet, daß** der Stoßboden (4) ein drehbar angebrachtes Blech bzw. eine drehbare Platte ist.

4. Waffe nach Anspruch 3, **dadurch gekennzeichnet, daß** das Blech (4) radiale Ausstülpungen aufweist, die hinter jeweils einem Patronenlager der Trommel (3) liegen.

5. Waffe nach einem der Ansprüche 1 bis 4, **dadurch gekennzeichnet, daß** sie als Kipplauf-Jagdgewehr ausgebildet ist, deren Trommel (3) in Gebrauchslage völlig abgedeckt ist.

## Claims

1. A revolver-type small arm having a cylinder (3), which from one shot to the next performs a rotation about its longitudinal axis (cylinder axis 2), and an action face (4), which at the rear supports the cartridges situated in the cylinder (3),
**characterised in that** the action face (4) is rotatable with the cylinder (3) about its axis.

2. A weapon according to Claim 1,
**characterised in that** the action face (4) remains substantially fixed in the weapon upon the ejection of cartridge cases,
and **in that** the cylinder (3) rises from the action face (4) for the ejection of cartridge cases, and preferably can be tilted in relation to the action face (4).

3. A weapon according to one of Claims 1 or 2,
**characterised in that** the action face (4) is a rotatably mounted sheet or a rotatable plate.

4. A weapon according to Claim 3,
**characterised in that** the sheet (4) comprises radial protuberances each lying behind a cartridge chamber of the cylinder (3).

5. A weapon according to one of Claims 1 to 4,
**characterised in that** it is constructed as a drop breaking hunting gun, the cylinder (3) of which is completely covered in the position of use.

## Revendications

1. Arme de poing de type revolver, avec un barillet (3), effectuant, d'un coup à un autre, une rotation autour de son axe longitudinal (axe de barillet 2), et un fond de percussion (4), soutenant vers l'arrière les cartouches se trouvant dans le barillet (3), **caractérisée en ce que** le fond de percussion (4) est susceptible de tourner conjointement avec le barillet (3) autour de son axe.

2. Arme selon la revendication 1, **caractérisée en ce que** le fond de percussion (4), lors de l'éjection des douilles de cartouche, reste sensiblement fixe dans l'arme, et **en ce que** le barillet (3), pour éjecter les douilles de cartouche, se soulève du fond de percussion (4), de préférence est susceptible d'être basculé par rapport au fond de percussion (4).

3. Arme selon l'une des revendications 1 ou 2, **caractérisée en ce que** le fond de percussion (4) est une tôle rapportée et susceptible de tourner, respectivement est une plaque susceptible de tourner.

4. Arme selon la revendication 3, **caractérisés en ce que** la tôle (4) présente des évasements radiaux, situés chaque fois derrière un palier à cartouche du barillet (3).

5. Arme selon l'une des revendications 1 à 4, **caractérisée en ce qu'**elle est réalisée sous la forme d'arme de chasse à canon basculant, dont le barillet (3) est complètement couvert lorsqu'on est en position d'utilisation.
